# EUROPÄISCHE PATENTSCHRIFT

(11) **EP 0 017 146 B1**
(45) Veröffentlichungstag und Bekanntmachung des Hinweises auf die Patenterteilung: **24.02.1982**
(21) Anmeldenummer: 80101578.5
(22) Anmeldetag: 25.03.1980
(51) Int. Cl.: F21S 3/12, F21V 7/12

(54) **Tischleuchte für röhrenförmige Leuchtstofflampen**
Table lamp for fluorescent tubes
Lampe de bureau à tube fluorescent

(30) Priorität: 30.03.1979 DE 2912766
(43) Veröffentlichungstag der Anmeldung: 15.10.1980
(73) Patentinhaber: SIEMENS AKTIENGESELLSCHAFT, 80333 München (DE)
(72) Erfinder: Riehl, Horst, Dipl.-Ing., D-8225 Traunreut (DE)

## Beschreibung

Die Erfindung betrifft eine Tischleuchte mit einer Stütze und einem, eine röhrenförmige Leuchtstofflampe und eine Spiegelanordnung umschließenden Gehäuse, in dessen Lichtaustrittsöffnung ein Raster mit quer zur Längsachse des Gehäuses verlaufenden Querlamellen angeordnet ist, wobei Stütze und Gehäuse so ausgebildet sind, daß die Längskanten der Lichtaustrittsöffnung und die Leuchtstofflampe parallel zur Tischebene verlaufen, der Abstand der unteren Längskante des Gehäuses von der Tischebene 50 bis 85 cm beträgt und die durch die Längskanten der Lichtaustrittsöffnung gehende Lichtaustrittsebene mit der Tischebene einen zur Tischmitte hin sich öffnenden spitzen Winkel einschließt und wobei die Spiegelanordnung einen oberhalb der Leuchtstofflampe verlaufenden Dachspiegel mit einer Hauptausstrahlungsrichtung von 40° ± 10° gegen die Horizontale und einen Rückseitenspiegel aufweist, dessen Hauptausstrahlungsrichtung etwa der des Dachspiegels entspricht.

Solche Tischleuchten werden vorzugsweise seitlich der Arbeitsfläche mit ihrer Längsachse parallel zur Breitseite des Arbeitstisches befestlgt ; dabei lassen sich Reflexblendungen praktisch vollständig vermeiden. Andererseits ist sicherzustellen, daß die Lampe oder ihre Spiegelbilder oberhalb eines bestimmten Abschirmwinkels - gemessen gegen die Horizontale - nicht zu sehen sind ; dieser Abschirmwinkel muß bei Tischleuchten der eingangs genannten Art mindestens 5° betragen.

Um einen Arbeitstisch von der Seite her mit einer Tischleuchte der angegebenen Art mit ausreichender Gleichmässigkeit ausleuchten zu können, müssen erhebliche Lichtanteile unter einem Winkel von 25° aus dem Gehäuse austreten können (alle Winkelangaben beziehen sich auf die Horizontale, sofern nichts anderes angegeben ist). Will man mit einer dafür geeigneten Spiegeloptik den Lichtstrom der Lampe möglichst verlustfrei auf die Tischfläche bringen und zugleich die Bedingungen der Blendungsbegrenzung erfüllen, so erfordert dies auch bei Vorhandensein von Querlamellen ein ziemlich unförmiges, breites Gehäuse. Um dies zu vermeiden, hat man bei einer bekannten Leuchte die Lichtaustrittsebene etwas schräg gestellt und zur Blendungsbegrenzung in der Lichtaustrittsöffnung zusätzliche Längslamellen angeordnet.

Diese Maßnahmen wirken sich jedoch ungünstig auf den Wirkungsgrad und auf den in Richtung des Hauptarbeitsbereiches des Tisches umlenkbaren Lichtstrom aus. Das gilt selbst dann, wenn die Lamellen an der Unterseite verspiegelt sind, da sie sich gegenseitig im Wege stehen.

Aus der US-A 2 560 281 ist andererseits _{'}eine Arbeitsplatzleuchte mit mindestens einer Leuchtstofflampe und mindestens einer Längslamelle bekannt, die auf ihrer Unterseite reflektierend, auf ihrer Oberseite jedoch nicht reflektierend ausgebildet ist. Das bedeutet, daß der vom Dachspiegel auf diese Oberseite fallende Lichtstromanteil praktisch verlorengeht und daß sich die Längslamelle für den Betrachter deutlich von dem dahinterliegenden Dach- und Rückseitenspiegel abhebt, woraus große Leuchtdichteunterschiede resultieren.

Der Erfindung liegt daher die Aufgabe zugrunde, eine Tischleuchte der eingangs genannten Art so weiterzubilden, daß in der Lichtaustrittsöffnung möglichst geringe Leuchtdichteunterschiede auftreten und daß sich bei gegebenen Abschirmbedingungen eine gleichmäßigere Ausleuchtung des Tisches bei besserem Leuchtenwirkungsgrad erzielen läßt.

Die Lösung dieser Aufgabe ist durch die im Anspruch 1 angegebenen Merkmale gekennzeichnet.

Der erfindungsgemäße Zusatzspiegel sorgt nicht nur für eine einwandfreie Abschirmung der Lampe oberhalb des jeweils geforderten Abschirmwinkels ; seine verspiegelte Oberseite bringt zusätzlich eine Aufhellung des leuchtenfernen Bereiches der Tischfläche und somit eine gleichmäßigere Ausleuchtung. Von besonderer Bedeutung ist aber der Umstand, daß der unter normalen Blickwinkeln sichtbare Zusatzspiegel für den Beobachter praktisch nicht wahrnehmbar ist, da er sich dank seiner verspiegelten Oberfläche von den ihn umgebenden Spiegeln (Dach- und Rückseitenspiegel) nicht abhebt. Schließlich trägt die verspiegelte Oberfläche des Zusatzspiegels zu einer zusätzlichen Aufhellung der oberhalb des Zusatzspiegels liegenden Bereiche der Querlamellen bei, wodurch sich die Leuchtdichteunterschiede dieser Querlamellen erheblich reduzieren lassen.

Vorzugsweise liegt die obere Längskante des Zusatzspiegels auf dem oberen Tangentialstrahl, der sich zwischen der oberen Gehäuselängskante und dem Umfang einer Leuchtstofflampe mit einem Durchmesser von 26 mm erstreckt, wobei seine Neigung gleich dem geforderten Abschirmwinkel ist. Dadurch läßt sich eine einwandfreie Abschirmung der Lampe bei Blickwinkeln kleiner als der Winkel des genannten Tangentialstrahles bei geringer Höhe des Leuchtengehäuses sicherstellen, ohne die Wirksamkeit des Dachspiegels mehr als notwendig zu beeinträchtigen.

Während der Zusatzspiegel für eine Blendungsbegrenzung bei einer Blickrichtung senkrecht zur Leuchtenlängsachse sorgt, haben die mit matter Oberfläche ausgeführten Querlamellen die Aufgabe, eine Blendung bei Blickrichtungen parallel bis senkrecht zur Leuchtenlängsachse zu verhindern. Zur Reduzierung der mit der Zahl und der Fläche der Querlamellen steigenden Verluste ist gemäß einer Weiterbildung der Erfindung weiter vorgesehen, daß die auf Mittelpunktstrahlen der Leuchtstofflampe gemessene radiale Tiefe der Querlamellen bei Mittelpunktstrahlen mit einem Neigungswinkel größer 40° kleiner ist als bei Mittelpunktstrahlen mit einem Neigungswinkel unter 15°. Die mehr nach unten gerichtete Strahlung der Lampe wird somit durch die in diesem Bereich verhältnismäßig schmal ausgebildeten Querlamellen wenig behindert. Diese Querlamellen erstrecken sich zu einem wesentlichen Teil über die Lichtaustrittsebene hinaus und erlauben es auf diese Weise, auch den Zusatzspiegel aus der Lichtaustrittsebene herausragen zu lassen, ohne daß dies ins Auge fällt. Damit ist es aber möglich, den Abstand des Zusatzspiegels von der oberen Gehäuselängskante nur so groß zu bemessen, daß die Gleichmäßigkeit der Leuchtdichte Lₘᵢₙ zu Lₘₐₓ der Querlamellen vor dem Zusatzspiegel besser als 1 : 3 ist. Dadurch läßt sich andererseits der vom oberen Teil des Zusatzspiegels abgedeckte Bereich des Dachspiegels sehr klein halten. Aus dem gleichen Grund sollte die obere Längskante des Zusatzspiegels auf einem Mittelpunktstrahl der Lampe liegen, der mit dem durch die obere Gehäuselängskante verlaufenden Mittelpunktstrahl einen Abdeckwinkel von maximal 15°, insbesondere 10°, einschließt.

Eine weitere Verbesserung in der in Gleichmäßigkeit der Ausleuchtung einer Tischfläche läßt sich ferner erzielen, wenn die Neigung des Zusatzspiegels so gewählt wird, daß der Winkel des Mittelpunktstrahles des Spiegelbildes der Lampe durch die obere Längskante des Zusatzspiegels gleich oder kleiner 70° ist : Dadurch wird die Beleuchtungsstärke in dem Übergangsbereich zwischen den nur direkt und den vom Dachspiegel ausgeleuchteten Tischflächen angehoben. Schließlich hat es sich als vorteilhaft erwiesen, den Winkel der Hauptausstrahlungsrichtung des Seitenspiegels kleiner als den des Dachspiegels zu wählen.

Weitere vorteilhafte Ausgestaltungen der Erfindung sind in den Unteransprüchen gekennzeichnet.

Ein Ausführungsbeispiel der Erfindung wird anhand der Figuren erläutert ; es zeigen
Fig. 1 die Seitenansicht einer Tischplatte mit daran befestigter Tischleuchte und
Fig. 2 einen Querschnitt durch das Gehäuse der Tischleuchte.

In Fig. 1 ist in verkleinertem Maßstab die Zuordnung einer Tischleuchte 2 mit einem Leuchtengehäuse 21 zu einem Tisch 1 mit der Tischebene 11 dargestellt. Das Leuchtengehäuse 21 ist mittels einer Stütze 26 und mit Hilfe von Befestigungsmitteln 27 an der Tischplatte 1 gehaltert. Die Maße sind in cm angegeben. Schließlich sind die Neigungswinkel der wichtigsten Strahlen, insbesondere die der Grenzen und der Mitte des Hauptarbeitsbereiches 12 eingetragen. Ferner ist der Blickwinkel a angegeben. Aus der gezeichneten Augenposition 10 einer an einem Nachbartisch 1' (L-förmig angeordnet) sitzenden Person resultiert die Bedingung, daß der Abschirmwinkel der Tischleuchte mindestens 5° betragen muß, d.h., die Lampe oder Lampenbilder nur bei größerem Blickwinkel sichtbar sein darf.

Das in Fig. 2 im Querschnitt gezeigte, stirnseitig abgeschlossene, rinnenförmige Gehäuse 21 hat eine durch eine obere Längskante 211 und eine untere Längskante 212 begrenzte Lichtaustrittsöffnung, so daß die Lichtaustrittsebene 210 mit der Horizontalen einen Winkel von etwa 12° einschließt, wenn die Tischleuchte in der in Fig. 1 gezeichneten Weise mit dem Tisch verbunden ist. In diesem Gehäuse ist eine ebenfalls rinnenförmige Spiegelanordnung mit einem Dachspiegel 22 und einem Rückseitenspiegel 23 untergebracht. Innerhalb dieser Spiegelanordnung ist die röhrenförmige Leuchtstofflampe 20 gehaltert.

Zwischen der oberen Gehäuselängskante 211 und der Lampe 20 ist ein rechteckiger ebener Zusatzspiegel 24 angeordnet, der sich ebenfalls parallel zur Lampe 20 erstreckt und dessen Oberseite 240 ebenfalls spiegelnd ausgebildet ist. Seine obere Längskante 241 liegt auf dem oberen Tangentialstrahl 204 der Lampe 20 durch die obere Gehäuselängskante 211. Die untere Längskante 242 des Zusatzspiegels liegt auf einem unteren Tangentialstrahl 207 mit einem Neigungswinkel von 7°, so daß die Abschirmbedingung mit Sicherheit erfüllt ist. Der Neigungswinkel β des Zusatzspiegels 24 ist etwa 30° ; dabei ergibt sich für den Winkel y des Mittelpunktstrahles 203 des Spiegelbildes 20' der Lampe durch die obere Längskante 241 mit 66° ein Wert, der kleiner als 70° ist. Bei dieser Neigung des Zusatzspiegels ergibt sich die angestrebte Erhöhung der Beleuchtungsstärke im Übergangsbereich zwischen den nur direkt und den vom Dachspiegel ausgeleuchteten Tischflächen.

Der Zusatzspiegel 24 ist innerhalb des Gehäuses 21 so angeordnet, daß seine obere Längskante 241 im Schnittpunkt eines Mittelpunktstrahles 205 mit dem Tangentialstrahl 204 liegt, dessen Winkel 8 gegen den durch die obere Gehäuselängskante 211 gehende Mittelpunktstrahl 206 möglichst klein sein soll. Andererseits soll der Zusatzspiegel wenigstens einen so gro-βen Abstand von der äußeren Gehäuselängskante 211 haben, daß die Gleichmäßigkeit der Leuchtdichte Lmln zu Lₘₐₓ der Querlamellen 25 des Rasters vor dem Zusatzspiegel besser als 1 : 3 ist.

Diese Querlamellen haben einen Abstand von 20 mm voneinander und weisen eine unterschiedliche radiale Tiefe T, gemessen auf von der Lampe ausgehenden Mittelpunktstrahlen, auf : Im Bereich von Mittelpunktstrahlen mit einem Neigungswinkel größer 40° ist diese radiale Tiefe kleiner als im Bereich von Mittelpunktstrahlen mit einem Neigungswinkel unter 15° ; in dem zuletzt genannten Bereich liegt sie zwischen 40 % und 50 % der Länge des durch die obere Gehäuselängskante 211 verlaufenden Mittelpunktstrahles 206.

Da die Unterkante der Querlamellen weitgehend parallel zu der Oberseite des Gehäuses 21 verläuft und die Längsseite von Gehäuse und Querlamellen in Stirnansicht etwa einen Halbkreis bilden, resultiert daraus eine eigentümliche Form der Querlamellen, die etwa dem Seitenprofil eines Pfeifenkopfes entspricht.

Der Rückseitenspiegel 23 ist im wesentlichen ein Abschnitt aus einer Parabel mit einer Brennweite von 25 mm und einem Neigungswinkel A der Hauptachse 230 von 35°, wobei dieser Rückseitenspiegel sich von der unteren Gehäuselängskante 212 bis zu dem Scheitel dieser Parabel erstreckt und die Lampe 20 mit ihrem Mittelpunkt im Brennpunkt angeordnet ist.

Der Dachspiegel 22 besteht aus einem inneren Teil 222 und einem äußeren Teil 221 ; letzterer ist im wesentlichen ein Abschnitt aus einer Parabel mit einer Brennweite von 15 mm und einem Neigungswinkel ϑ der Hauptachse 220 von 40°. Dieser äußere Teil 221 erstreckt sich etwa von der oberen Gehäuselängskante 211 bis zu dem Mittelpunktstrahl 201, der auf der gedachten Verlängerung des Zusatzspiegels 24 senkrecht steht ; von hier aus verläuft der innere Teil 221 im wesentlichen stetig gekrümmt bis zu dem Scheitelpunkt des Seitenspiegels 23. Insgesamt ist der Dachspiegel 22 so angeordnet, daß der Mittelpunkt der Lampe 20 im Brennpunkt der den äußeren Teil 221 bestimmenden Parabel liegt. Da der Winkel β des Zusatzspiegels 24 mit 30° kleiner als der Winkel ϑ der Hauptausstrahlungsrichtung 220 des Dachspiegels 22 ist, werden Mittelpunktstrahlen in einem gewissen Winkelbereich auch von der Oberseite 240 des Zusatzspiegels 24 reflektiert, wie dies anhand des Strahles 202 dargestellt ist. Auf diese Weise entsteht ein Strahlenbündel mit einem Neigungswinkel kleiner β, also kleiner 30°, durch das das von der Tischleuchte entfernte Ende der Tischplatte aufgehellt wird.

Da bei der erfindungsgemäßen Tischleuchte alle Strahlen mit einem Winkel größer 7° austreten, erscheinen alle Spiegelflächen der Leuchte bei Betrachtung aus normaler Arbeitsposition dunkel. Mit einer Lampe mit 890 mm Länge und einem Lichtstrom von 1 350 Lumen wurde bei einer Anordnung nach Fig. 1 auf dem Tisch (Breite 80 cm) eine mittlere Horizontalbeleuchtungsstärke von 370 Lux (Meßraster 20 x 20 cm) und eine Gleichmäßigkeit von 1 : 5,7 erzielt ; der Anlagenwirkungsgrad erreichte 35 %.

Bezeichnung und Winkelangaben zu Strahlen und Ebenen : (Die Winkel sind gegen die Horizontale gemessen, wenn nicht ausdrücklich anders angegeben).
a Blickwinkel
β Neigung des Zusatzspiegels
201 Mittelpunktstrahl senkrecht zur gedachten Verlängerung des Zusatzspiegels
202 Mittelpunktstrahl über die Oberseite des Zusatzspiegels reflektiert
203 Mittelpunktstrahl des Spiegelbildes der Lampe
y Zugehöriger Winkel
204 oberer Tangentialstrahl
205 Mittelpunktstrahl durch obere Längskante des Zusatzspiegels
206 Mittelpunktstrahl durch obere Gehäuselängskante
8 Abdeckwinkel, Winkel zwischen Mittelpunktstrahlen 205 und 206
207 unterer Tangentialstrahl durch untere Längskante des Zusatzspiegels,
e zugehöriger Winkel
210 Lichtaustrittsebene
η zugehöriger Winkel
220 Hauptausstrahlungsrichtung des Dachspiegels,
ϑ zugehöriger Winkel
230 Hauptausstrahlungsrichtung des Seitenspiegels,
λ zugehöriger Winkel

## Patentansprüche

1. Tischleuchte (2) mit einer Stütze (26) und einem, eine röhrenförmige Leuchtstofflampe (20) und eine Spiegelanordnung umschließenden Gehäuse (21), in dessen Lichtaustrittsöffnung ein Raster mit quer zur Längsachse des Gehäuses verlaufenden Querlamellen (25) angeordnet ist, wobei Stütze (26) und Gehäuse (21) so ausgebildet sind, daß die Längskanten der Lichtaustrittsöffnung und die Leuchtstofflampe (20) parallel zur Tischebene verlaufen, der Abstand der unteren Längskante des Gehäuses von der Tischebene 50 bis 85 cm beträgt und die durch die Längskanten der Lichtaustrittsöffnung gehende Lichtaustrittsebene mit der Tischebene einen zur Tischmitte hin sich öffnenden spitzen Winkel einschließt und wobei die Spiegelanordnung einen oberhalb der Leuchtstofflampe (20) verlaufenden Dachspiegel (22) mit einer Hauptausstrahlungsrichtung von 40° ± 10° gegen die Horizontale und einen Rückseitenspiegel (23) aufweist, dessen Hauptausstrahlungsrichtung etwa der des Dachspiegels (22) entspricht, gekennzeichnet durch einen einzigen rechteckigen, ebenen, auch auf seiner Oberseite (240) als Spiegel ausgebildeten Zusatzspiegel (24), der parallel zur Leuchtstofflampe (20) zwischen dieser und der oberen Gehäuselängskante (211) mit einem gegen die Horizontale gemessenen Neigungswinkel (ß) angeordnet ist, der bis zu 15° kleiner als der Winkel (8) der Hauptausstrahlungsrichtung (220) des Dachspiegels (22) ist, wobei der Zusatzspiegel (24) so breit ist, daß die Leuchtstofflampe (20) oberhalb des geforderten Abschirmwinkels vollständig abgedeckt ist, und wobei seine obere Längskante (241) auf oder über einer durch die obere Gehäuselängskante (211) verlaufenden Grenzgeraden (204) mit der Neigung des Abschirmwinkels liegt.

2. Tischleuchte nach Anspruch 1, dadurch gekennzeichnet, daß die Neigung (ß) des Zusatzspiegels (24) so gewählt ist, daß der Winkel (y) des Mittelpunktstrahles (203) des Spiegelbildes (20') der Leuchtstofflampe (20) durch die obere Längskante (241) des Zusatzspiegels (24) gegen die Horizontale gleich oder kleiner 70° ist.

3. Tischleuchte nach Anspruch 1 oder 2, dadurch gekennzeichnet, daß die obere Längskante (241) des Zusatzspiegels (24) auf einem Mittelpunktstrahl (205) liegt, der mit dem durch die obere Gehäuselängskante (211) verlaufenden Mittelpunktstrahl (206) einen Abdeckwinkel (8) von maximal 15° einschließt, und daß dieser Abdeckwinkel mindestens so groß ist, daß die Gleichmäßigkeit Lₘᵢₙ zu Lₘₐₓ der Leuchtdichte der Querlamellen (25) vor dem Zusatzspiegel (24) besser als 1: 3 ist.

4. Tischleuchte nach Anspruch 3, dadurch gekennzeichnet, daß die auf Mittelpunktstrahlen der Leuchtstofflampe gemessene radiale Tiefe (T) der Querlamellen (25) bei Mittelpunktstrahlen mit einem Neigungswinkel größer 40° kleiner ist als bei Mittelpunktstrahlen mit einem Neigungswinkel unter 15°.

5. Tischleuchte nach Anspruch 4, dadurch gekennzeichnet, daß die radiale Tiefe (T) der Querlamellen (25) im Winkelbereich unter 15° zwischen 40 % und 50 % der Länge des durch die obere Gehäuselängskante (211) verlaufenden Mittelpunktstrahles (206) der Leuchtstofflampe beträgt.

6. Tischleuchte nach einem der Ansprüche 1 bis 5, dadurch gekennzeichnet, daß der Winkel (x) der Hauptausstrahlungsrichtung (230) des Rückseitenspiegels (23) kleiner als der Winkel (8) des Dachspiegels (22) ist.

7. Tischleuchte nach Anspruch 6, dadurch gekennzeichnet, daß der Rückseitenspiegel (23) im wesentlichen der Abschnitt einer Parabel mit einer Brennweite von 25 mm ist, daß der Winkel (X) seiner Hauptausstrahlungsrichtung (230) 35° beträgt und daß er so angeordnet ist, daß der Mittelpunkt der Leuchtstofflampe (20) im Brennpunkt dieser Parabel liegt, wobei sich der Rückseitenspiegel (23) zwischen der Unteren Gehäuselängskante (212) und dem Scheitelpunkt der Parabel erstreckt.

8. Tischleuchte nach Anspruch 7, dadurch gekennzeichnet, daß der Dachspiegel (22) einen Außenteil (221) aufweist, der im wesentlichen der Abschnitt einer Parabel mit einer Brennweite von 15 mm ist, daß der Winkel (ϑ) seiner Hauptausstrahlungsrichtung 40 ° ± 10° beträgt und daß er so angeordnet ist, daß der Mittelpunkt der Leuchtstofflampe (20) im Brennpunkt dieser Parabel liegt, wobei sich der Aussenteil (221) zwischen der Oberen Gehäuselängskante (211) und dem auf der Verlängerung des Zusatzspiegels (24) senkrecht stehenden Mittelpunktstrahl (201) erstreckt.

## Claims

1. A table light (2) with a support (26) and a housing (21) which surrounds a tubular fluorescent lamp (20) and a reflector arrangement, and in whose light outlet aperture there is arranged a grid provided with transverse laminations (25) that extend transversely with respect to the longitudinal axis of the housing, wherein the support (26) and the housing (21) are so designed that the longitudinal edges of the light outlet aperture and the fluorescent lamp (20) run parallel to the plane of the table, the distance of the lower longitudinal edge of the housing from the plane of the table having a value from 50 to 85cm, and the light outlet plane which passes through the longitudinal edges of the light outlet aperture forms an acute angle with respect to the plane of table, which angle opens towards the centre of the table, and wherein the reflector arrangement possesses a top reflector (22) extending above the fluorescent lamp (20) and which possesses a main radiation direction of 40°± 10° relative to the horizontal and further possesses a rear reflector (23) whose main radiation direction corresponds approximately to that of the top reflector (22), characterised in that one single rectangular, flat additional reflector (24) which also has a reflective upper surface (240) is arranged parallel to the fluorescent lamp (20) between the latter and the upper housing longitudinal edge (211) with an angle of inclination (p) relative to the horizontal which is up to 15° smaller than the angle (0) of the main radiation direction (220) of the top reflector (22), and wherein the width of the additional reflector (24) is such that the fluorescent lamp (20) is entirely covered above the requisite screening angle and wherein its upper longitudinal edge (241) lies on or above a boundary line (204) which runs through the upper housing longitudinal edge (211) with the inclination of the screening angle.

2. A table light as claimed in claim 1, characterised in that the inclination (β) of the additional reflector (24) is selected such that the angle (-y) of the centre point beam (203) of the mirror image (20') of the fluorescent lamp (20) through the upper longitudinal edge (241) of the additional reflector (24) relative to the horizontal is equal to or less than 70°.

3. A table light as claimed in claim 1 or claim 2, characterised in that the upper longitudinal edge (241) of the additional reflector (24) lies on a centre point beam (205) which forms a covering angle (8) having a maximum of 15° with the centre point beam (206) which passes through the upper housing longitudinal edge (211), and that this covering angle is at least of such magnitude that the uniformity Lₘᵢₙ to Lₘₐₓ of the luminous intensity of the transverse laminations (25) preceding the additional reflector (24) is better than 1: 3.

4. A table light as claimed in claim 3, characterised in that the radial depth (T) of the transverse laminations (25) measured on centre point beams of the fluorescent lamp is smaller for centre point beams having an angle of inclination greater than 40° than for centre point beams having an angle of inclination less than 15°.

5. A table light as claimed in claim 4, characterised in that in the angular range below 15° the radial depth (T) of the transverse laminations (25) amounts to between 40 % and 50 % of the length of the centre point beam (206) of the fluorescent lamp which passes through the upper housing longitudinal edge (211).

6. A table light as claimed in one of claims 1 to 5, characterised in that the angle (X) of the main radiation direction (230) of the rear reflector (23) is smaller than the angle (ϑ) of the top reflector (22).

7. A table light as claimed in claim 6, characterised in that the rear reflector (23) is fundamentally the segment of a parabola having a focal length of 25 mm, that the angle (X) of its main radiation direction (230) amounts to 35°, that it is arranged such that the centre point of the fluorescent lamp (20) lies in the focal point of this parabola, where the rear reflector (23) extends between the lower housing longitudinal edge (212) and the apex of the parabola.

8. A table light as claimed in claim 7, characterised in that the top reflector (22) possesses an outer component (221) which is fundamentally the segment of a parabola having a focal length of 15 mm, that the angle (0) of its main radiation direction amounts to 40°±10°, and that it is arranged in such manner that the centre point of the fluorescent lamp (20) lies at the focal point of this parabola, wherein the outer component (221) extends between the upper housing longitudinal edge (211) and the centre point beam (201) which is arranged at right angles to the extension of the additional reflector (24).

## Revendications

1. Lampe de table (2) à support (26) et à cage de lampe (21) comportant un tube fluorescent et un dispositif à miroirs, dans l'ouverture de passage de la lumière de laquelle la cage de lampe est disposé un écran-paralume à lamelles transversales (25) s'étendant transversalement par rapport à l'axe longitudinal de la cage de lampe, du type dans lequel le support (26) et la cage de lampe (21) sont réalisés de telle manière que les bords longitudinaux de l'ouverture de passage de la lumière et le tube fluorescent s'étendent parallèlement au plan de la table, dans laquelle la distance du bord longitudinal inférieur de la cage de lampe au plan de la table est de 50 à 85 cm, et dans laquelle le plan de passage de la lumière passant par les bords longitudinaux de l'ouverture de passage de la lumière forme avec le plan de la table un angle aigu s'ouvrant en direction du milieu de la table, le dispositif à miroirs comportant un miroir de toit (22) s'étendant au-dessus du tube fluorescent avec une direction principale de rayonnement faisant un angle de 40°±10° avec l'horizontale, et un miroir postérieur (23) dont la direction principale de rayonnement correspond sensiblement à celle du miroir de toit (22), caractérisée par un miroir supplémentaire (24) unique, rectangulaire, plan et réalisé comme miroir également sur sa surface supérieure (240), ledit miroir supplémentaire (22) étant disposé parallèlement au tube fluorescent (20) entre ce dernier et le bord longitudinal de la cage de lampe (211), avec un angle d'inclinaison (β) par rapport à l'horizontale qui est jusqu'à 15° plus petit que l'angle (ϑ) de la direction principale de rayonnement (220) du miroir de toit (22), et ledit miroir supplémentaire (24) ayant une largeur telle que le tube fluorescent (20) est complètement recouvert au-dessus de l'angle complémentaire de l'angle de défilement, alors que son bord longitudinal supérieur (241) se situe sur ou au-dessus d'une droite limite (204) passant par le bord longitudinal supérieur (211) de la cage de lampe, avec l'inclinaison de l'angle complémentaire ou de l'angle de défilement.

2. Lampe de table selon la revendication 1, caractérisée par le fait que l'inclinaison (p) du miroir supplémentaire (24) est choisie de telle manière que l'angle (-y) du rayon central (203) de l'image (20') du tube fluorescent (20) passant par le bord longitudinal supérieur (241) du miroir supplémentaire (24), par rapport à l'horizontale, est égal ou inférieur à 70°.

3. Lampe de table selon la revendication 1 ou 2, caractérisée par le fait que le bord longitudinal supérieur (241) du miroir supplémentaire (24) est situé sur un rayon central (205) qui forme, avec le rayon central (202) passant par le bord longitudinal supérieur (211) de la cage de lampe, un angle de couverture (8) d'une valeur maximale de 15°, et que cet angle de couverture est au moins assez grand pour que l'uniformité Lₘᵢₙ à Lₘₐₓ de la luminance des lamelles transversales (25) soit meilleure que 1: 3 en avant du miroir supplémentaire (24).

4. Lampe de table selon la revendication 3, caractérisée par le fait que la profondeur radiale (^{T}), mesurée sur les rayons centraux du tube fluorescent, des lamelles transversales (25) est plus petite pour des rayons centraux d'une inclinaison supérieure à 40° que dans le cas de rayons centraux ayant une inclinaison de 15°.

5. Lampe de table selon la revendication 4, caractérisée par le fait que la profondeur radiale (T) des lamelles transversales (25) est, dans une plage angulaire inférieure à 15°, égale entre 40 % et 50 % de la longueur du rayon central (206) du tube fluorescent, passant par le bord longitudinal inférieur de la cage de lampe.

6. Lampe de table selon l'une des revendications 1 à 5, caractérisée par le fait que l'angle (X) de la direction principale du rayonnement (230) du miroir postérieur (23) est inférieur à l'angle (ϑ) du miroir de toit (22).

7. Lampe de table selon la revendication 6, caractérisée par le fait que le miroir postérieur (23) est sensiblement une section d'une parabole de distance focale de 25 mm, que l'angle (X) de sa direction principale de rayonnement (230) est de 35° et qu'il est disposé de telle façon que le centre du tube fluorescent (20) est situé au foyer de cette parabole, le miroir postérieur (23) s'étendant entre le bord longitudinal inférieur (212) de la cage de lampe et le sommet de la parabole.

8. Lampe de table selon la revendication 7, caractérisée par le fait que le miroir de toit (22) comporte une partie extérieure (221) qui est sensiblement une section d'une parabole d'une distance focale de 15 mm, que l'angle (ϑ) de sa direction principale de rayonnement est de 40° ± 10° et qu'il est disposé de telle manière que le centre du tube fluorescent (20) est situé au foyer de cette parabole, la partie extérieure (221) s'étendant entre le bord longitudinal supérieur (211) de la cage de lampe et le rayon central (201) qui est perpendiculaire au prolongement du miroir supplémentaire (24).
